# EUROPÄISCHE PATENTSCHRIFT

(11) **EP 3 075 893 B1**
(45) Veröffentlichungstag und Bekanntmachung des Hinweises auf die Patenterteilung: **12.09.2018**
(21) Anmeldenummer: 15162489.7
(22) Anmeldetag: 02.04.2015
(51) Int. Cl.: D04B 21/20, D04B 23/16, A45C 11/00

(54) **WIRKWARE UND VERFAHREN ZUM HERSTELLEN EINER WIRKWARE**
KNITWEAR AND METHOD FOR MANUFACTURING KNITWEAR
ARTICLE TRICOTÉ ET PROCÉDÉ DE FABRICATION D'UN ARTICLE TRICOTÉ

(43) Veröffentlichungstag der Anmeldung: 05.10.2016
(73) Patentinhaber: Karl Mayer Textilmaschinenfabrik GmbH, 63179 Obertshausen (DE)
(72) Erfinder: Kieren, Michael, 63110 Rodgau (DE); Schellner, Gabriela, 61440 Oberursel (DE); Takayama, Hirokazu, Fukui City, 918-8522 (JP)
(74) Vertreter: Keil & Schaafhausen Patent- und Rechtsanwälte PartGmbB

(56) Entgegenhaltungen:
- EP-A1- 1 876 274
- DE-A1- 19 735 060
- JP-A- 2005 042 266

## Beschreibung

Die Erfindung betrifft eine Wirkware mit durch Maschenbildung miteinander verbundenen Kettfäden, die in Längsrichtung der Wirkware verlaufen.

Ferner betrifft die Erfindung ein Verfahren zum Herstellen einer Wirkware, bei dem man zwei Wirknadelfonturen und Fadenzufuhrelemente verwendet und in Längsrichtung der Wirkware verlaufende Kettfäden durch Maschenbildung verbindet, wobei die Fadenzufuhrelemente zumindest teilweise als Jacquard-Elemente ausgebildet sind.

JP 2005-042266 zeigt eine Kettenwirkware, die durch zehn Fadenzufuhrelemente gebildet wird, von denen vier als Jaquard-Elemente ausgebildet sind. Ferner sind zwei Wirknadelfonturen vorgesehen. Polfäden werden durch eine Grundlegebarre gelegt. Die von den Jaquard-Barren gelegten Fäden werden als Musterfäden bezeichnet.

EP 1 876 274 A1 beschreibt eine Kettenwirkware und ein Verfahren zu ihrer Herstellung. Hier wird ein Schlauchgewirke erzeugt, bei dem Zwischenbereiche der Vorder- und der Rückseite des Schlauches aufeinandergelegt und miteinander verbunden werden.

Eine Wirkware wird üblicherweise so hergestellt, dass Kettfäden, die nebeneinander in einer Kettbaumanordnung angeordnet sind, vom Kettbaum abgezogen werden und durch Legenadeln um Wirknadeln herumgeführt werden, um Maschen zu bilden. Um einen Zusammenhalt der Kettfäden zu einem Flächengebilde zu erreichen, werden bei einer derartigen Maschenbildung nebeneinander liegende Kettfäden miteinander vermascht. In Abhängigkeit von der dabei verwendeten Bindungsart kann eine Maschenbildung nicht nur mit den nächsten benachbarten Kettfäden, sondern auch mit den übernächsten oder weiter entfernten Kettfäden erfolgen. Gleichwohl verlaufen die Kettfäden grundsätzlich in Längsrichtung.

Bei der Ausbildung von Wirkwaren gibt es reine Flächengebilde, die im Folgenden als "einlagiges Gewirke" bezeichnet werden. Darüber hinaus gibt es Abstandsgewirke. Bei einem Abstandsgewirke sind zwei Decklagen vorgesehen, die als Flächenlagen ausgebildet sind. Diese beiden Decklagen sind durch sogenannte Abstandsfäden, die auch als "Polfäden" bezeichnet werden, miteinander verbunden. Darüber hinaus gibt es sogenannte Schlauchgewirke. Ein Schlauchgewirke ist eine Wirkware mit zwei Lagen aus einem Flächenmaterial die lediglich an ihren Längskanten miteinander verbunden sind. Ein Schlauchgewirke kann man beispielsweise verwenden, um einen Behälter zu bilden, insbesondere einen Sack oder eine Tasche. Hierbei ist es lediglich erforderlich, die beiden Lagen des Schlauchgewirkes am Ende eines Abschnitts in Längsrichtung miteinander zu verbinden, um das Behältnis zu verschließen.

Ein Abstandsgewirke wird vielfach als Polstermaterial verwendet. Auch wenn eine Abdeckung gewünscht ist, die eine gute Luftdurchlässigkeit aufweist, greift man vielfach auf ein Abstandsgewirke zurück.

Wenn man mehrere Effekte erzielen möchte, ist es in der Regel erforderlich, einzelne Wirkwaren, die auf getrennten Wirkmaschinen produziert werden, zu konfektionieren, also auf die richtige Größe zu bringen, und dann miteinander zu verbinden, beispielsweise zu vernähen. Dies macht die Herstellung von textilen Gegenständen, die mehrere Funktionen erfüllen sollen, aufwendig.

Der Erfindung liegt die Aufgabe zugrunde, die Herstellung von textilen Gegenständen mit mehreren Funktionen einfach zu gestalten.

Diese Aufgabe wird bei einer Wirkware der eingangs genannten Art dadurch gelöst, dass in Längsrichtung hintereinander zumindest ein als Abstandsgewirke ausgebildeter Abschnitt, ein als einlagiges Gewirke ausgebildeter Abschnitt und ein als Schlauchgewirke ausgebildeter Abschnitt angeordnet sind.

Bei einer derartigen Wirkware sind also drei unterschiedliche Gewirkearten hintereinander angeordnet. Dadurch, dass diese drei Abschnitte aus den gleichen Kettfäden gebildet sind, sind die drei Abschnitte in Längsrichtung miteinander verbunden, wenn sie die Wirkmaschine verlassen. Es sind also keine weiteren Arbeitsschritte mehr erforderlich, um diese Abschnitte miteinander zu verbinden. Gleichwohl hat die Wirkware, da jeder Abschnitt die gewünschte und vorbestimmte Eigenschaft aufweist, insgesamt mehrere Funktionen. Die Wirkware mit den unterschiedlichen Abschnitten lässt sich unter Verwendung von Grundlegebarren und Jacquardbarren herstellen, indem man beispielsweise zum Legen der Abstands- oder Polfäden die Jacquardwaren verwendet.

Vorzugsweise ist das einlagige Gewirke als Rechts - Rechts - Gewirke ausgebildet. Das einlagige Gewirke besteht also aus zwei aufeinanderliegenden Deckschichten, die allerdings flächig miteinander verbunden sind, so dass sie letztendlich nur eine einzige Lage bilden. Ein Rechts - Rechts - Gewirke lässt sich einfach auf einer doppelfonturigen Wirkmaschine herstellen, so dass mit der gleichen Wirkmaschine sowohl das Abstandsgewirke als auch das Schlauchgewirke und darüber hinaus das einlagige Gewirke hergestellt werden kann.

Vorzugsweise ist das einlagige Gewirke zwischen dem Abstandsgewirke und dem Schlauchgewirke angeordnet. Das einlagige Gewirke kann dann eine Art Scharnierfunktion zwischen dem Abstandsgewirke und dem Schlauchgewirke erfüllen. Gleichzeitig erzeugt das einlagige Gewirke an einem Ende des Schlauchgewirkes eine Verbindung der beiden Decklagen, so dass hierdurch der "Boden" einer Tasche oder eines Sacks gebildet werden, wobei die übrigen Wände (bis auf einen Deckel) durch das Schlauchgewirke gebildet sind.

Vorzugsweise weist das Abstandsgewirke in Längsrichtung eine größere Erstreckung als das Schlauchgewirke auf. Damit kann man das Abstandsgewirke verwenden, um die Tasche oder Sack, die mit Hilfe des Schlauchgewirkes gebildet worden sind, nicht nur auf einer Seite abzudecken und zu polstern, sondern darüber hinaus auch auf der anderen Seite zumindest abschnittsweise.

Hierbei ist besonders bevorzugt, dass das Abstandsgewirke in Längsrichtung eine Erstreckung aufweist, die mindestens zweimal so groß ist, wie die Erstreckung des Schlauchgewirkes in Längsrichtung. Damit lassen sich beide Deckschichten des Schlauchgewirkes durch das Abstandsgewirke abdecken, so dass eine Polsterung in vollem Umfang des Schlauchgewirkes möglich ist.

Vorzugsweise ist das Abstandsgewirke in Dickenrichtung symmetrisch zum einlagigen Gewirke angeordnet. Dabei handelt es sich nicht um eine Symmetrie im mathematisch engen Sinne. Es reicht vielmehr aus, wenn das einlagige Gewirke etwa in der Mitte des Abstandsgewirkes in Dickenrichtung angeordnet ist, also etwa zwischen 40 % und 60 % der Dicke des Abstandsgewirkes in eine Richtung über das Abstandsgewirke übersteht und der verbleibende Rest der Dicke in die andere Richtung. Damit ist man bei der Gestaltung der Wirkware relativ frei, weil es später nicht darauf ankommt, in welche Richtung das Abstandsgewirke gegenüber dem einlagigen Gewirke abgeklappt oder abgebogen wird.

Vorzugsweise weist das einlagige Gewirke eine Erstreckung in Längsrichtung auf, die mindestens so groß ist wie eine über das einlagige Gewirke überstehende Dicke des Abstandsgewirkes. Damit lässt sich realisieren, dass man das Abstandsgewirke unmittelbar auf das Schlauchgewirke zurückklappen kann. Damit ist es wiederum möglich, eine Polsterung für das Schlauchgewirke zumindest auf einer Seite des Schlauchgewirkes zu erreichen.

Vorzugsweise weist das einlagige Gewirke eine Erstreckung in Längsrichtung auf, die mindestens so groß ist, wie eine Dicke eines durch das Schlauchgewirke gebildeten Schlauchs. Auch dies ist eine Maßnahme, um sicher zu stellen, dass ein durch das Schlauchgewirke gebildeter Behälter zumindest einseitig durch das Abstandsgewirke abgedeckt und damit gepolstert werden kann.

Vorzugsweise ist ein Abschnitt mit Abstandsgewirke auf einer Seite eines Abschnitts des Schlauchgewirkes und ein Abschnitt mit einlagigem Gewirke auf der gegenüberliegenden Seite des Schlauchgewirkes angeordnet. Damit lässt sich das Abstandsgewirke von der Öffnung des durch das Schlauchgewirkes gebildeten Behälters auf mindestens eine Seitenwand des Schlauchgewirkes herunterklappen, um es dort zu polstern. Insbesondere dann, wenn auch noch am anderen Ende des einlagigen Gewirkes, also an dem vom Schlauchgewirke abgewandten Ende des einlagigen Gewirkes, ein Abstandsgewirke angeordnet ist, kann man beide Seiten des durch das Schlauchgewirke gebildeten Behälters mit hoher Zuverlässigkeit abdecken und damit abpolstern.

Vorzugsweise weist das Abstandsgewirke quer zur Längsrichtung Abschnitte mit unterschiedlichen Dicken auf. Damit kann man beispielsweise eine Musterung bewirken oder man kann einem späteren Verwendungszweck eines Behälters, der mit Hilfe des Schlauchgewirkes gebildet ist, Rechnung tragen. Beispielsweise kann man das Schlauchgewirke als Behälter für einen empfindlichen Gegenstand vorsehen und an den Stellen, an denen der empfindliche Gegenstand eines besonderen Schutzes bedarf, die Dicke des Abstandsgewirkes größer wählen.

Die Aufgabe wird bei einem Verfahren der eingangs genannten Art dadurch gelöst, dass man mindestens vier unabhängige Fadenzufuhrelemente verwendet und die Jacquard-Elemente so ansteuert, dass sie in Abhängigkeit von einer vorbestimmten Warenstruktur zur Polbildung oder zur Oberflächenbildung verwendet werden, wobei man in Längsrichtung hintereinander zumindest einen als Abstandsgewirke ausgebildeten Abschnitt, einen als einlagiges Gewirke ausgebildeten Abschnitt und einen als Schlauchgewirke ausgebildeten Abschnitt erzeugt.

Mit diesem Verfahren können die unterschiedlichen Warenstrukturen, also Abstandsgewirke, einlagiges Gewirke und Schlauchgewirke in einer Wirkware abgebildet werden. Dies geschieht auf einfacher Weise durch die gezielte Auswahl an Nadeln, die eine Masche auf einer oder beiden Nadelfonturen bilden sollen. Bei Auswahl aller Nadeln, die eine Masche auf der vorderen und hinteren Nadelfontur fertigen sollen, entsteht ein Abstandsgewirke. Werden nur die Ränder geschlossen, entsteht ein Schlauch. Werden die vorderen Fadenzufuhrelemente auf der hinteren Wirknadelfontur und umgekehrt eingebunden, entsteht ein Rechts - Rechts - Gewirke.

Vorzugsweise werden die Jacquard-Elemente zur Musterung mindestens einer Oberfläche verwendet. Hier kann man beispielsweise ein farbiges Garn verwenden, um eine Struktur in einem mehrfarbigen Textil zu erzeugen.

Auch ist von Vorteil, wenn man Jacquard-Elemente einer Reihe bei einer Maschenbildung unterschiedlich ansteuert. Damit ist es möglich, die Warenstrukturen nicht nur in Produktionsrichtung, sondern auch in Breitenrichtung der Wirkware zu arbeiten. Die Eingabe und

Aneinanderreihung der einzelnen Reporte lässt sich beispielsweise durch einen Mustersteuerungsrechner realisieren.

Vorzugsweise erzeugt man unterschiedliche Strukturen in Breitenrichtung der Wirkware. Damit erhält man eine große Flexibilität bei der Herstellung der Wirkware.

Die Erfindung wird im Folgenden anhand eines bevorzugten Ausführungsbeispiels in Verbindung mit der Zeichnung beschrieben. Hierin zeigen:
- Fig. 1: eine schematische Darstellung einer Wirkware und
- Fig. 2: eine schematische Darstellung einer Legebarrenkonfiguration zur Erzeugung der Wirkware nach Fig. 1.

Fig. 1 zeigt in stark schematisierter Form eine Wirkware 1. Die Darstellung ist nicht maßstäblich.

Die Wirkware 1 wird gebildet, indem mehrere in Längsrichtung 2 laufende Kettfäden durch Maschen miteinander verbunden werden.

In Längsrichtung 2 hintereinander sind ein als Abstandsgewirke 3 ausgebildeter Abschnitt, ein als einlagiges Gewirke 4 ausgebildeter Abschnitt und ein als Schlauchgewirke 5 ausgebildeter Abschnitt angeordnet.

Das einlagige Gewirke 4 ist als Rechts - Rechts - Gewirke ausgebildet. Das einlagige Gewirke 4 ist zwischen dem Abstandsgewirke 3 und dem Schlauchgewirke 5 angeordnet.

Die drei Abschnitte, also das Abstandsgewirke 3, das einlagige Gewirke 4 und das Schlauchgewirke 5 werden durch durchgehende Kettfäden gebildet, d.h. es sind keine weiteren Maßnahmen erforderlich, um diese drei Abschnitte zusammenhängen zu lassen.

Zur Erzeugung einer derartigen Wirkware 1 kann eine Legebarrenanordnung verwendet werden, wie sie schematisch in Fig. 2 dargestellt ist.

Eine Grundlegebarre GB1 legt beispielsweise eine vordere Oberflächenschicht 6. Die Legebarren GB7 und GB8 legen Fäden für eine hintere Oberflächenschicht 7. Eine Legebarre GB6 legt Polfäden 8, die auch als "Abstandsfäden" bezeichnet werden können. Ferner sind vier Jacquardbarren JB2, JB3, JB4, JB5 vorgesehen, die so angesteuert werden können, dass sie entweder einen Kettfaden einer Maschenbildung unterwerfen oder aber einen Kettfaden während eines Maschenbildungsvorganges von der Maschenbildung ausnehmen.

Anstelle der Legebarre GB6 kann man auch die Jacquardbarren JB2 - JB5 zum Legen der Polfäden 8 verwenden.

Zur Erzeugung von zwei Oberflächenschichten 6, 7 verwendet man eine doppelfonturige Kettenwirkmaschine, also eine Kettenwirkmaschine mit zwei Nadelbetten für Wirknadeln.

Das einlagige Gewirke 4 ist als so genanntes "Simplex"-Gewirke ausgebildet. Ein derartiges einlagiges Gewirke 4 weist die beiden Oberflächenschichten 6, 7 auf, die allerdings unmittelbar aneinander liegen und bei den Maschenbildungsvorgängen auch miteinander verbunden werden. Die beiden Schichten 6, 7 sind also innig und untrennbar verbunden.

Das Schlauchgewirke 5 besteht im Grunde wieder aus den beiden Oberflächenschichten 6, 7, die lediglich an den in Längsrichtung 2 verlaufenden Längskanten unmittelbar miteinander verbunden sind.

Die Wirkware 1 mit den drei unterschiedlichen Gewirkearten lässt sich also durch die Verwendung einer Maschine mit zwei Nadelbetten auf Basis der Wirktechnologie herstellen, mit mindestens vier unabhängigen Faden-Zuführungselementen. Die Fadenführungselemente basieren hierbei jedenfalls bei den Jacquardbarren JB2 - JB5 auf einer Piezo-Jacquard-Technologie. Die Anordnung der Jacquardelemente ist dabei so gewählt, dass die Jacquardbarren JB2 - JB5 sowohl zur Polbildung als auch zur Musterung von Oberflächen herangezogen werden können. Dadurch lassen sich die unterschiedlichen Abschnitte mit Pol (Abstandsgewirke 3), Simplex (einlagiges Gewirke 4) und Schlauch (Schlauchgewirke 5) in einem Produkt abbilden.

Man kann die dargestellte Wirkware nun für eine Reihe von textilen Erzeugnissen weiterverarbeiten. Dies soll im Folgenden anhand eines Behälters für einen empfindlichen Gegenstand, beispielsweise ein Mobiltelefon, beschrieben werden.

Das Schlauchgewirke 5 bildet einen Behälter mit einer offenen Vorderseite 9, durch die das Telefon eingesetzt werden kann.

An das Schlauchgewirke 5 schließt sich das einlagige Gewirke 4 an, das den Behälter sozusagen am unteren Ende verschließt, so dass das eingesetzte Telefon nach unten nicht herausfallen kann. Das Abstandsgewirke 3 kann auf das Schlauchgewirke 5 umgeklappt werden, um die Außenseite des Schlauchgewirkes 5 zu polstern. Hierbei ist es bevorzugt, dass das Abstandsgewirke 3 in Längsrichtung 2 eine größere Erstreckung als das Schlauchgewirke 5 aufweist. Diese Erstreckung kann sogar mindestens zweimal so groß sein, wie die Erstreckung des Schlauchgewirkes 5 in Längsrichtung 2. Damit ist es möglich, das Abstandsgewirke 3 auf einer Seite das Schlauchgewirke hinauflaufen zu lassen und nach einem Umklappen des Abstandsgewirkes 3 auf der anderen Seite des Schlauchgewirkes wieder herunter zu klappen. Das Abstandsgewirke 3 verschließt dann gleichzeitig die Öffnung einer Vorderseite 9. Das Behältnis, das durch das

Abstandsgewirke 5 gebildet ist, ist dann automatisch ringsherum abgepolstert, weil das Abstandsgewirke 3 mit den Polfäden 8 in der Lage ist, gewisse Stöße und Drücke aufzunehmen.

Das einlagige Gewirke 4 ist etwa in der Mitte des Abstandsgewirkes 3 angeordnet, d.h. das Abstandsgewirke 3 ist in Dickenrichtung symmetrisch zum einlagigen Gewirke 4 angeordnet. Hierbei reicht es allerdings aus, wenn das einlagige Gewirke 4 in einem Bereich von 40 % bis 60 % der Dicke des Abstandsgewirkes 3 angeordnet ist, wobei die Dicke der Abstand zwischen der vorderen Oberflächenschicht 6 und der hinteren Oberflächenschicht 7 ist. In einer anderen nicht dargestellten Ausführungsform kann sich das einlagige Gewirke 4 auch so an das Abstandsgewirke 3 anschließen, dass es eine der beiden Oberflächenschichten 6, 7 fortsetzt.

Das einlagige Gewirke 4 bildet vorzugsweise nicht nur den unteren Verschluss des Sacks oder der Tasche, die durch das Schlauchgewirke 5 gebildet wird, sondern bildet auch eine Art Scharnier. Dementsprechend ist es günstig, wenn das einlagige Gewirke 4 eine Erstreckung in Längsrichtung 2 aufweist, die mindestens so groß ist, wie eine über das einlagige Gewirke 4 überstehende Dicke des Abstandsgewirkes 3. Damit ist sichergestellt, dass man das Abstandsgewirke 3 auf das Schlauchgewirke 5 umklappen kann, ohne dass es hier zu Problemen kommt.

Wenn bekannt ist, wie "dick" der gefüllte Behälter aus dem Schlauchgewirke 5 ist, was in der Regel der Fall ist wenn man einen derartigen Behälter für ein bestimmtes Produkt konfektioniert, dann ist es ebenfalls günstig, wenn das einlagige Gewirke 4 eine Erstreckung in Längsrichtung 2 aufweist, die mindestens genauso groß ist wie eine Dicke eines durch das Schlauchgewirke 5 gebildeten Schlauchs. In diesem Fall ist ebenfalls sichergestellt, dass man mithilfe des einlagigen Gewirkes 4 das Abstandsgewirke 3 bis an die Längsseite des Schlauchgewirkes 5 umklappen kann.

Das Abstandsgewirke 3 kann quer zur Längsrichtung 2 Abschnitte mit unterschiedlichen Dicken aufweisen. In diesem Fall kann man das Abstandsgewirke 3 und die damit verbundene Polsterwirkung an den Gegenstand anpassen, der in dem Schlauchgewirke 5 aufgenommen werden soll, wenn dieses für eine Tasche oder einen Sack verwendet wird. Beispielsweise kann man an besonders empfindlichen Bereichen des Gegenstandes eine größere Dicke des Abstandsgewirkes 3 vorsehen, um diese Teile besser schützen zu können.

Die dargestellte Anordnung von Abstandsgewirke 3, einlagigen Gewirke 4 und Schlauchgewirke 5 ist lediglich bespielhaft. Man kann auch vorsehen, dass ein Abschnitt mit Abstandsgewirke 3 auf einer Seite eines Abschnitts mit Schlauchgewirke 5 und ein Abschnitt mit einlagigem Gewirke 4 auf der gegenüberliegenden Seite des Schlauchgewirkes 5 angeordnet ist. In letzterem Fall kann man an den Abschnitt mit einlagigem Gewirke 4 wiederum einen Abschnitt mit Abstandsgewirke 3 anschließen lassen, um beispielsweise beide Seiten des Schlauchgewirkes 5 mit kürzeren Abschnitten aus Abstandsgewirke 3 abzudecken.

Man kann also eine Wirkware mit drei unterschiedlichen Funktionen oder Eigenschaften herstellen, ohne dass es einer komplizierten Umrüstung oder Konfektionierung der Wirkware bedarf. Dies minimiert den Konfektionsaufwand drastisch und führt gleichzeitig zu einer Senkung der Fertigungskosten. Auch ist das Risiko von Fehlern bei der Herstellung vermindert.

Die dünneren Rechts - Rechts - Passagen lassen sich leicht drapieren. Die Oberflächen der einzelnen Strukturen lassen sich frei gestalten. Muster können für Funktionszonen mit Luftdurchlässigkeiten und atmungsaktive Bereiche mit passenden Verstärkungen integriert werden, oder man kann die Oberfläche zum Design der Wirkware durch Farben und Formen verwenden. Die Anordnung der verwendeten Kettenwirkmaschine lässt eine beliebige Anzahl von Nadeln oder Fadenzufuhrelementen zu, die für die unterschiedlichen Bereiche notwendig sind. Dadurch können unterschiedliche Strukturen nicht nur in Produktionsrichtung, sondern auch in Breitenrichtung der Wirkware gearbeitet werden. Die Eingabe und Aneinanderreihung der einzelnen Reporte lässt sich beispielsweise durch einen Mustersteuerungsrechner realisieren.

Neben den oben beschriebenen Behältern können Schuhe, Bekleidungsstücke, Rucksäcke, Jacken, Sitzmöbel- und Matratzenstoffe, Verpackungen etc. gefertigt werden.

## Patentansprüche

1. Wirkware (1) mit durch Maschenbildung miteinander verbundenen Kettfäden, die in Längsrichtung (2) der Wirkware verlaufen, **dadurch gekennzeichnet, dass** in Längsrichtung hintereinander zumindest ein als Abstandsgewirke (3) ausgebildeter Abschnitt, ein als einlagiges Gewirke (4) ausgebildeter Abschnitt und ein als Schlauchgewirke (5) ausgebildeter Abschnitt angeordnet sind.

2. Wirkware nach Anspruch 1, **dadurch gekennzeichnet, dass** das das einlagige Gewirke (4) als Rechts - Rechts - Gewirke ausgebildet ist.

3. Wirkware nach Anspruch 1 oder 2, **dadurch gekennzeichnet, dass** das einlagige Gewirke (4) zwischen dem Abstandsgewirke (3) und dem Schlauchgewirke (5) angeordnet ist.

4. Wirkware nach Anspruch 3, **dadurch gekennzeichnet, dass** das Abstandsgewirke (3) in Längsrichtung (2) eine größere Erstreckung als das Schlauchgewirke (5) aufweist.

5. Wirkware nach Anspruch 4, **dadurch gekennzeichnet, dass** das Abstandsgewirke (3) in Längsrichtung (2) eine Erstreckung aufweist, die mindestens zwei Mal so groß ist, wie die Erstreckung des Schlauchgewirkes (5) in Längsrichtung (2).

6. Wirkware nach einem der Ansprüche 1 bis 5, **dadurch gekennzeichnet, dass** das Abstandsgewirke (3) in Dickenrichtung symmetrisch zum einlagigen Gewirke (4) angeordnet ist.

7. Wirkware nach einem der Ansprüche 1 bis 6, **dadurch gekennzeichnet, dass** das einlagige Gewirke (4) eine Erstreckung in Längsrichtung (2) aufweist, die mindestens so groß ist, wie eine über das einlagige Gewirke (4) überstehende Dicke des Abstandsgewirkes (3).

8. Wirkware nach einem der Ansprüche 1 bis 7, **dadurch gekennzeichnet, dass** das einlagige Gewirke (4) eine Erstreckung in Längsrichtung (2) aufweist, die mindestens so groß ist, wie eine Dicke eines durch das Schlauchgewirke (5) gebildeten Schlauchs.

9. Wirkware nach einem der Ansprüche 1 bis 8, **dadurch gekennzeichnet, dass** ein Abschnitt mit Abstandsgewirke (3) auf einer Seite eines Abschnitts mit Schlauchgewirke (5) und ein Abschnitt mit einlagigem Gewirke (4) auf der gegenüberliegenden Seite des Schlauchgewirkes (5) angeordnet ist.

10. Wirkware nach einem der Ansprüche 1 bis 9, **dadurch gekennzeichnet, dass** das Abstandsgewirke (3) quer zur Längsrichtung (2) Abschnitte mit unterschiedlichen Dicken aufweist.

11. Verfahren zum Herstellen einer Wirkware, bei dem man zwei Wirknadelfonturen und Fadenzufuhrelemente verwendet und in Längsrichtung der Wirkware verlaufende Kettfäden durch Maschenbildung verbindet, wobei die Fadenzufuhrelemente zumindest teilweise als Jacquard-Elemente (JB2-JB5) ausgebildet sind und man mindestens vier unabhängige Fadenführungselemente (JB2-JB5) verwendet, **dadurch gekennzeichnet, dass** man die Jacquard-Elemente (JB2-JB5) so ansteuert, dass sie in Abhängigkeit von einer vorbestimmten Warenstruktur zur Polbildung oder zur Oberflächenbildung verwendet werden, wobei man in Längsrichtung hintereinander zumindest einen als Abstandsgewirke ausgebildeten Abschnitt, einen als einlagiges Gewirke ausgebildeten Abschnitt und einen als Schlauchgewirke ausgebildeten Abschnitt erzeugt.

12. Verfahren nach Anspruch 11, **dadurch gekennzeichnet, dass** die Jacquard-Elemente (JB2-JB5) zur Musterung mindestens einer Oberfläche verwendet werden.

13. Verfahren nach Anspruch 11 oder 12, **dadurch gekennzeichnet, dass** man Jacquard-Elemente (JB2-JB5) bei einem Maschenbildungsvorgang unterschiedlich ansteuert.

14. Verfahren nach Anspruch 13, **dadurch gekennzeichnet, dass** man unterschiedliche Strukturen in Breitenrichtung der Wirkware (1) erzeugt.

## Claims

1. Knitted fabric (1) with warp threads connected to one another by means of stitch formation, which warp threads run in the longitudinal direction (2) of the knitted fabric, **characterized in that** in the longitudinal direction at least one section embodied as a spacer fabric (3), one section embodied as a single-ply fabric (4) and one section embodied as a tubular fabric (5) are arranged consecutively.

2. Knitted fabric according to claim 1, **characterized in that** the single-ply fabric (4) is embodied as a double face warp knitted fabric.

3. Knitted fabric according to claim 1 or 2, **characterized in that** the single-ply fabric (4) is arranged between the spacer fabric (3) and the tubular fabric (5).

4. Knitted fabric according to claim 3, **characterized in that** the spacer fabric (3) has a larger extension in the longitudinal direction (2) than the tubular fabric (5).

5. Knitted fabric according to claim 4, **characterized in that** the spacer fabric (3) has an extension in the longitudinal direction (2) that is at least two times as large as the extension of the tubular fabric (5) in the longitudinal direction (2).

6. Knitted fabric according to one of claims 1 to 5, **characterized in that** the spacer fabric (3) is arranged symmetrically to the single-ply fabric (4) in the thickness direction.

7. Knitted fabric according to one of claims 1 to 6, **characterized in that** the single-ply fabric (4) has an extension in the longitudinal direction (2) which is at least as large as a thickness of the spacer fabric (3) that protrudes past the single-ply fabric (4).

8. Knitted fabric according to one of claims 1 to 7, **characterized in that** the single-ply fabric (4) has an extension in the longitudinal direction (2) which is at least as large as a thickness of a tube that is formed by the tubular fabric (5).

9. Knitted fabric according to one of claims 1 to 8, **characterized in that** a section with spacer fabric (3) is arranged on one side of a section with tubular fabric (5) and a section with single-ply fabric (4) is arranged on the opposite side of the tubular fabric (5).

10. Knitted fabric according to one of claims 1 to 9, **characterized in that** the spacer fabric (3) comprises sections with different thicknesses transversally to the longitudinal direction (2).

11. Method for producing a knitted fabric in which two knitting needle heads and thread-feeding elements are used, and warp threads running in the longitudinal direction are connected by means of stitch formation wherein the thread-feeding elements are at least partially embodied as jacquard elements (JB2-JB5), and at least four independent thread-feeding elements (JB2-JB5) are used **characterized in that** the jacquard elements (JB2-JB5) are controlled such that they are used to form piles or to form surfaces, depending on a predetermined fabric structure, wherein in the longitudinal direction consecutively a section embodied as a spacer fabric, a section embodied as a single-ply fabric, and a section embodied as a tubular fabric, are produced.

12. Method according to claim 11 **characterized in that** the jacquard elements (JB2-JB5) are used to pattern at least one surface.

13. Method according to claim 11 or 12, **characterized in that** one controls jacquard elements (JB2-JB5) different in a stitch formation process.

14. Method according to claim 13, **characterized in that** one generates different structures in the width direction of the knitted fabric (1).

## Revendications

1. Article tricoté (1) avec des fils de chaîne liés les uns aux autres par la formation de mailles, qui évoluent dans la direction longitudinale (2) de l'article tricoté, **caractérisé en ce que**, dans la direction longitudinale sont disposés consécutivement au moins un segment formé en tant que tricot de séparation (3), un segment formé en tant que tricot monocouche (4) et un segment formé en tant que tricot tubulaire (5)

2. Article tricoté selon la revendication 1, **caractérisé en ce que** le tricot monocouche (4) est formé en tant que tricot endroit sur endroit.

3. Article tricoté selon la revendication 1 ou 2, **caractérisé en ce que** le tricot monocouche (4) est disposé entre le tricot de séparation (3) et le tricot tubulaire (5).

4. Article tricoté selon la revendication 3, **caractérisé en ce que** le tricot de séparation (3) présente dans la direction longitudinale (2) une extension plus grande que le tricot tubulaire (5).

5. Article tricoté selon la revendication 4, **caractérisé en ce que** le tricot de séparation (3) présente dans la direction longitudinale (2) une extension qui est au moins deux fois plus grande que l'extension du tricot tubulaire (5) dans la direction longitudinale (2).

6. Article tricoté selon l'une des revendications 1 à 5, **caractérisé en ce que** le tricot de séparation (3) est disposé symétriquement dans la direction de l'épaisseur par rapport au tricot monocouche (4).

7. Article tricoté selon l'une des revendications 1 à 6, **caractérisé en ce que** le tricot monocouche (4) présente une extension dans la direction longitudinale (2) qui est au moins aussi grande qu'une épaisseur du tricot de séparation (3) dépassant sur le tricot monocouche (4).

8. Article tricoté selon l'une des revendications 1 à 7, **caractérisé en ce que** le tricot monocouche (4) présente une extension dans la direction longitudinale (2) qui est au moins aussi grande qu'une épaisseur d'un tube formé par le tricot tubulaire (5).

9. Article tricoté selon l'une des revendications 1 à 8, **caractérisé en ce qu'**un segment avec le tricot de séparation (3) est disposé sur un côté d'un segment avec le tricot tubulaire (5) et un segment avec le tricot monocouche (4) est disposé sur le côté opposé du tricot tubulaire (5).

10. Article tricoté selon l'une des revendications 1 à 9, **caractérisé en ce que** le tricot de séparation (3) présente perpendiculairement à la direction longitudinale (2) des segments ayant des épaisseurs différentes.

11. Procédé de fabrication d'un article tricoté, dans lequel on utilise deux fontures d'aiguilles à tricoter et d'éléments d'alimentation en fil et on lie des fils de chaîne évoluant dans la direction longitudinale de l'article tricoté par la formation de mailles, dans lequel les éléments d'alimentation en fil sont formés au moins partiellement comme des éléments Jacquard (JB2-JB5) et on utilise au moins quatre éléments d'alimentation en fil indépendants (JB2-JB5), **caractérisé en ce que** l'on commande les éléments Jacquard (JB2-JB5) de telle sorte qu'ils soient utilisés en fonction d'une structure d'article prédéterminée pour la formation de pôle ou pour la formation de surface, dans lequel on produit dans la direction longitudinale consécutivement au moins un segment formé en tant que tricot de séparation, un segment formé en tant que tricot monocouche et un segment formé en tant que tricot tubulaire.

12. Procédé selon la revendication 11, **caractérisé en ce que** les éléments Jacquard (JB2-JB5) sont utilisés pour la réalisation d'un motif d'au moins une surface.

13. Procédé selon la revendication 11 ou 12, **caractérisé en ce que** l'on commande différemment des éléments Jacquard (JB2-JB5) lors d'un processus de formation de maille.

14. Procédé selon la revendication 13, **caractérisé en ce que** l'on produit des structures différentes dans la direction de la largeur de l'article tricoté (1).
